# EUROPÄISCHE PATENTSCHRIFT

(11) **EP 0 746 989 B1**
(45) Veröffentlichungstag und Bekanntmachung des Hinweises auf die Patenterteilung: **02.05.2002**
(21) Anmeldenummer: 96108779.8
(22) Anmeldetag: 31.05.1996
(51) Int. Cl.: A41D 13/12, A41D 13/00, A41D 13/02

(54) **Einweg-Seuchenkleidung**
Disposable anti-epidemic protective garment
Vêtement à usage unique de protection contre les épidémies

(30) Priorität: 06.06.1995 AT 30395 U; 04.01.1996 DE 19600213
(43) Veröffentlichungstag der Anmeldung: 11.12.1996
(73) Patentinhaber: Pointner, Josef Dr., 4490 St. Florian (AT)
(72) Erfinder: Pointner, Josef Dr., 4490 St. Florian (AT)
(74) Vertreter: DIEHL GLAESER HILTL & PARTNER

(56) Entgegenhaltungen:
- WO-A-91/09545
- WO-A-95/05096
- DE-A- 3 602 392
- DE-U- 9 000 482
- FR-A- 2 457 646
- GB-A- 2 269 086
- US-A- 4 845 779

## Beschreibung

Die Erfindung betrifft eine Einweg-Seuchenkleidung für das Überziehen über die normale Straßenbekleidung von Personen und dient zur Verwendung im Bereich der Human- und Veterinärmedizin. Die Seuchenkleidung kann jedoch auch als sonstige Arbeitsschutzbekleidung und Strahlenschutz getragen werden und kann auch für militärische Verbände beim Durchqueren atomarer, biologisch und/oder chemisch verseuchtem Gelände eingesetzt werden.

Beispielsweise ist es im Bereich der Veterinärmedizin bekannt, daß Tierseuchen auch heute noch Millionenschäden verursachen. Besonders die virusbedingten Seuchen Maul- und Klauenseuche und die Schweinepest sind gefürchtet und nur mit hohen Kosten und brutalen Vorgangsweisen auszurotten, wobei die Eigentumsbegriffe hintangestellt werden müssen und mit ausgedehnten Keulungen betroffener Bestände vorgegangen wird, um noch nicht betroffene Betriebe zu verschonen.

Die Schweinepest-Epedimien in Norddeutschland und Bayern haben schon mehrere hunderttausend Tiere in die Tierkörperverwertung gebracht, wonach dann nur mehr Tierkörpermehl zu verkaufen ist, die Differenz zum Lebendwert zahlt der Staat, also der Steuerzahler. Der Tierbesitzer leidet nicht nur an der Wegnahme seines Bestandes, sondern auch noch unter den folgenden Sperrmaßnahmen.

Nicht nur im humanmedizinischen Bereich, sondern auch im veterinärmedizinischen Bereich nehmen durch bakterielle Infektionen hervorgerufene Erkrankungen mit seuchenähnlichem Auftreten an Bedeutung zu, da die Antibiotika-Resistenz auch übertragbar ist und bereits eine Menge von Bakterien, vornehmlich Staphylokokken gegen zahlreiche Antibiotika eine Resistenz und Kreuzresistenz entwickelt haben, die manchen Betrieb zur Verzweiflung bringen, aber auch in lebensmittelpolizeilicher Hinsicht bedenklich sind, denn die Erkrankungen nach Genuß von solchermaßen verdorbenen Lebensmitteln, sind insbesondere bei älteren Menschen nicht unbedenklich, weil die Unwirksamkeit gewisser Antibiotika die Therapie unwirksam machen und die Erstellung notwendiger Antibiogramme mehrere Tage in Anspruch nimmt.

So sind also alle Beteiligten, vom Staat bis zum Bauern, brennend an der Verhütung von Tierseuchen interessiert.

Besonders gilt dies für jenes Personal, das zwangsweise in Berührung mit verseuchten Beständen kommt, also Amtstierärzte bei der Seuchenerhebung, Tierärzte bei der Ausübung ihrer Praxis und Angestellte der Tierkörperverwertung beim Abtransport, aber auch jeder Bauer, der einen Tierbestand mühsam aufgezogen hat und daraus seine Früchte ziehen möchte.

Der Grundsatz ist und bleibt die Aseptik und die Antiseptik. Diese ist zu erreichen, indem eine Person bzw. der Untersucher sich beim Verlassen eines betroffenen oder seuchenverdächtigen Tierbestandes einer gründlichen Desinfektion mit einem geeigneten und rasch wirksamen Desinfektionsmittel unterziehen muß. Hierzu notwendig ist auch eine abwaschbare Seuchenkleidung aus beschichteten Stoffen. Die gründliche Reinigung der Hände verursacht häufig Verletzungen und schlecht heilende Wunden, besonders bei Verwendung eines scharfwirksamen Desinfektionsmittels, wie dem Ätznatron.

Auch bei atomar, chemisch und/oder biologisch verseuchtem Gelände bedarf bisher bekannte Schutzkleidung aufwendiger Pflege und Reinigung nach Gebrauch und ist häufig umständlich zu handhaben.

Der Erfindung liegt die Aufgabe zugrunde, eine preiswert herstellbare und einfach zu handhabende Einweg-Seuchenkleidung verfügbar zu machen.

Erfindungsgemäß wird diese Aufgabe durch die im Patentanspruch 1 genannten Merkmale gelöst. Bevorzugte Merkmale, die die Erfindung vorteilhaft weiterbilden, sind den nachgeordneten Patentansprüchen zu entnehmen. Die erfindungsgemäße Einweg-Seuchenkleidung ist für die eingangs genannten Verwendungszwecke geeignet.

In vorteilhafter Weise besteht die erfindungsgemäße Einweg-Seuchenkleidung aus einem geeigneten flüssigkeitsdichtem Kunststoff, vorzugsweise in Form einer thermoplastischen Folie, der vor Betreten eines gefährdeten Bereichs, beispielsweise einem Seuchenort oder einem verseuchtem Gelände oder in besonders gefährdeten Krankenhausabteilungen einfach über die Straßenbekleidung übergestreift und am Körper der betreffenden Person befestigt werden kann, wobei anschließend nach Benutzung eine problemlose thermische Entsorgung vorgesehen ist. Hierdurch kann am Seuchenort rasch und wirksam eingegriffen werden, ohne daß die Gefahr einer Seuchenverschleppung und die Übertragung von Seuchen besteht. Darüberhinaus schafft die Einweg-Seuchenkleidung auch eine preiswerte, leichte und bequeme Schutzmöglichkeit für bestimmte Arbeitsbereiche sowie für Personen beim Durchqueren von atomar, chemisch und/oder biologisch verseuchtem Gelände.

Die erfindungsgemäße Latzhose benötigt keine Ferse. Hierdurch wird die Herstellung wesentlich erleichtert, weil zwei gleichgroße Kunststoff-Folien nur an den Beinen, also bis zur Hüfte, zusammengeschweißt werden müssen und sich die Ferse dann von selbst bildet. Die Stärke der thermoplastischen Folie kann auf die jeweiligen Bedürfnisse und die zu erwartenden Beanspruchungen abgestimmt werden.

Die erfindungsgemäße Einweg-Seuchenkleidung verhindert vorteilhaft eine Übertragung von hospitalisierten Keimen und Bakterien durch Transport mit der Straßenkleidung und macht die oben erwähnten gründlichen Desinfektionsmaßnahmen mit den damit verbundenen Problemen und Unzulänglichkeiten überflüssig

Aus der AT 393 595 B ist eine Schutzkleidung für inkontinente und/oder geistesbehinderte Patienten bekannt, die nur das ungehinderte Abfließen der Ausscheidungen des Körpers an die Umgebung durch einen flüssigkeitsdichten sackartigen Behälter verhindert, der eine Beweglichkeit des Patienten ausschließt und diesen an seine Unterlage bindet. In diesen Sack laufen sämtliche Ausscheidungen des Körpers, deren Masse und Menge durch die Nahrungs- und Flüssigkeitsaufnahme bestimmt wird. Die Ausscheidungen, insbesondere der Harn, führen durch die ständige Umspülung zu einer Aufweichung der Lederhaut und deren Abschabung, zu Entzündungen der Haut mit der Möglichkeit einer bakteriellen Infektion und zum gefürchteten Dekubitus, dem Wundliegen mit all seinen Begleiterscheinungen. Sinn und Zweck des Sackes ist somit das Verhindern des Abflusses nach außen und eine Vermeidung von Geruchs- und Flüssigkeitsbelästigung. Demgemäß unterscheidet sich diese vorbekannte Schutzkleidung nicht nur nach Aufbau, sondern auch nach Anwendungszweck von der Einweg-Seuchenkleidung der vorliegenden Erfindung.

Aus der US-PS 4,932,078 ist eine aus mehreren Teilen zusammengesetzte Schutzkleidung zum Schutz des Patienten vor Infektionen durch Ausscheidungen des Operateurs bekannt, bei der ein luftdurchlässiges Stoffsystem vorgesehen ist. Diese vorbekannte Schutzkleidung ist daher geeignet, die gewöhnlichen Abscheidungen und eventuelle bakterielle Beisätze zurückzuhalten oder gar nicht übertragbar zu machen, ist jedoch insbesondere zur Vermeidung von Virusseuchen ungeeignet.
In der GB-2 101 469 A ist ein Operationsanzug aus verschiedenen Textilien und Kunststoffgeweben zusammengesetzt und bedarf daher nach jeder Anwendung einer gründlichen Reinigung und Desinfektion, ggf. durch Auskochen, um erneut verwendet zu werden. Hinzu kommt, daß die Verwendung von Kunststoff mit Textil keine seuchensichere Verwendung darstellt und daher insbesondere nicht geeignet ist, Tierseuchen und auch bakterielle Erkrankungen zu unterbinden.

Aus der EP 0496696A1 ist ein Kleidungsstück zur Verhinderung der Beschädigung der Haut bei juckenden Ekzemen etc. offenbart, das aus Textilstoff hergestellt ist. Im Gegensatz zum Anmeldungsgegenstand ist hier an eine Verhinderung der Übertragung von Seuchenerregern oder Bakterien nicht gedacht, sondern lediglich an die Abwehrbewegung in Folge des Juckens und Juckreizes bei gewissen Hauterkrankungen. Dabei werden die Hände nach Art eines Fäustlings vollkommen bedeckt, wobei die Fäustlinge jedoch aus einem verstärkten Stoff bestehen, und die Reißverschlüsse, Bänder und sonstige Abschlüsse vorgesehen sind, die nach jedem Gebrauch zu desinfizieren sind. Hierdurch wird nicht nur die Herstellung sondern auch der Gebrauch verteuert bzw. erschwert. Eine Vermeidung der Übertragung von Seuchenkeimen und Bakterien ist mit diesem vorbekannten Kleidungsstück nicht möglich.

Aus der gattungsgemäßen US-PS 4,845,779 ist eine einteilige Einwegseuchenkleidung für den Einsatz in Krankenhäusern bekannt. Diese Einwegseuchenkleidung besteht aus flüssigkeitsdichtem Kunststoff und weist Körper-, Arm- und Hosenabschnitte auf. Die Arm- und Hosenabschnitte enden jeweils in Handschuhen bzw. Fußabschnitten. Auf der Rückseite der Seuchenkleidung sind Befestigungsmittel zum Schließen der vertikalen Öffnung im Körperabschnitt vorgesehen.

Nachfolgend wird die Erfindung anhand der beigefügten Zeichnungen näher erläutert. Es zeigen:
- Fig. 1: in Seitenansicht eine Latzhose gemäß einem Ausführungsbeispiel der Einweg-Seuchenkleidung nach der vorliegenden Erfindung,
- Fig. 2: die Latzhose gemäß Fig. 1 von vorn, bei eingeschlagenem Bund;
- Fig. 3: die Latzhose gemäß Fig. 1 und 2 nach dem Anlegen;
- Fig. 4: eine Vorderansicht einer Langärmeljacke gemäß einem weiteren Ausführungsbeispiel der Einweg-Seuchenkleidung nach der vorliegenden Erfindung; und
- Fig. 5: eine mit der Langärmeljacke gemäß Fig. 4 bekleidete Person.

Die Latzhose 1 besteht aus einem geschlossenen Hosenteil aus Kunststoff, d. h. die Hosenröhren (1a, 1b) sind am Fußteil 2a und 2b nicht offen, sondern sackartig geschlossen. Der Bund 3, also der Bauchteil der Latzhose 1 geht in einen Latz 4 über, der vorne und hinten hochgezogen ist und dadurch ermöglicht, daß die über die Alltagskleidung übergestreifte Latzhose 1 über der Schulter, am Hosenträger oder sonstwie verknotet oder in den Hosenbund, oder bei Damen in den Rockbund, gesteckt werden kann, um seinen sicheren Sitz zu ermöglichen.

Weil es sich um eine Einweg-Seuchenkleidung handelt, können eventuelle Übergrößen einfach mit einem Klebestreifen oder Textilklebestreifen ausgeglichen werden.

Die Langärmeljacke 5 besteht aus zwei Plastikhandschuhen 6, 7, die fest an einen Plastikfleck 8 angeschweißt sind. Dieser Plastikfleck 8 ist trapezförmig, und die beiden Basisteile 5a, 5b werden nach dem Hineinschlüpfen mit den Armen in die Handschuhe 6, 7 über dem Leib zusammengeschlungen, so daß sie sich überdecken und den Vorderteil des Körpers einhüllen, somit der ganze Körper rundherum sicher bedeckt ist und jede Arbeitsmöglichkeit besteht.

Solchermaßen bekleidet, kann beispielsweise im Tierbestand jede Tätigkeit ausgeübt werden, und der Kontakt mit Aus- und Abscheidungen der Tiere braucht nicht gefürchtet zu werden.

Nach dem Verlassen der Arbeitsstelle bzw. des Betriebes werden die Latzhose 1 und die Langärmeljacke 5 umgestülpt ausgezogen und verbleiben im Betrieb zur raschen Entsorgung.

So kann beispielsweise ein Veterinär mit normaler Straßenkleidung ohne Gefahr einer Übertragung von Infektionsstoffen arbeiten, und die Gefahr einer Weiterverbreitung gebannt werden.

Dazu kommt noch die rasche Einkleidung und kleiderschützende Hülle und die rasche Ablegung der Seuchen-Schutzkleidung ohne komplizierte und nicht in ihrer Wirksamkeit zu überwachende Desinfektion.

Die Latzhose und die Langärmeljacke können in lediglich zwei Größen angefertigt, von allen Personen zweckmäßig übergezogen werden, auch Frauen mit Rock können die Seuchen-Latzhose überziehen. Bei Übergrößen genügt die Straffung und Fixierung mit Klebestreifen, so daß diese Schutzkleidung bequem und doch straff sitzt und ein bequemes und zweckmäßiges Arbeiten ermöglicht wird.

Bei den Ärmeln genügt die handelsübliche Größe, wie diese beispielsweise im Veterinärhandel angeboten wird und üblich ist. Wesentlicher scheint die Verschweißung mit dem Plastikfleck an einer Seite der Ärmelöffnung und zwar an der Rückseite des Ärmels, wodurch die Öffnung nach dem Innenteil gewährleistet ist.

Zuerst wird die Latzhose 1 angezogen und fixiert und so dann die Langärmeljacke übergezogen, so daß der ganze Körper mit dieser Seuchenkleidung bedeckt ist und alle Kontakte mit Infektionsmöglickeiten außen an der Seuchen-Schutzkleidung stattfinden bzw. erfolgen und beim Ablegen und Abstülpen ohne weitere Kontaktnahme entfernt werden können.

Dabei wird zuerst die Langärmeljacke 5 abgestülpt und so dann die Latzhose 1.

Zu beachten ist, daß das Schuhwerk ausgezogen werden und seuchensicher vorher abgestellt werden soll und erst nach dem Abstülpen der Schutzkleidung wieder in Verwendung genommen werden kann, also außerhalb der Gefahrenzone bzw. Infektionsmöglichkeit.

## Patentansprüche

1. Einweg-Seuchenkleidung, bestehend aus einem geschlessene Fußabschnitte (2a,2b) aufweisenden und flüssigkeitsdichtem Kunststoff hergestellten Hosenteil, und aus einem Oberteil aus flüssigkeitsdichtem Kunststoff, dessen Ärmel geschlossen in Handschuhen (6, 7) enden und deren brustseitige Abschnitte (5a, 5b) für eine gegenseitige Befestigung nach Umschließen des Oberkörpers seitlich verlängert sind,
**dadurch gekennzeichnet,**
**daß** das Hosenteil der Seuchenkleidung aus einer Latzhose (1) besteht, die von einem Bund (3) in einen vorderen und einen hinteren Latz (4) zur Befestigung am Körper einer Person übergeht, und das Oberteil aus einer Langärmeljacke (5), die über den Bund (3) der Latzhose (1) ziehbar und an der Latzhose abgedichtet befestigbar ist.

2. Einweg-Seuchenkleidung nach Anspruch 1, **dadurch gekennzeichnet, daß** der vordere und der hintere Latz (4) über eine der beiden Schultern zur Befestigung verknotbar sind.

3. Einweg-Seuchenkleidung nach Anspruch 1 oder 2, **dadurch gekennzeichnet, daß** die brustseitigen Abschnitte (5a, 5b) der Langärmeljacke (5) zur Befestigung miteinander, vorzugsweise am Rücken der Person, verknotbar oder mit Klebeband aneinander befestigbar sind.

4. Einweg-Seuchenbekleidung nach einem der vorangehenden Ansprüche, **dadurch gekennzeichnet, daß** die Langärmeljacke (5) eine schließbare Kapuze aufweist.

5. Einweg-Seuchenkleidung nach einem der vorangehenden Ansprüche, **dadurch gekennzeichnet, daß** der Kunststoff thermisch entsorgbar ist.

6. Einweg-Seuchenkleidung nach einem der vorangehenden Ansprüche, **dadurch gekennzeichnet, daß** als Kunststoff eine thermoplastische Folie vorgesehen ist.

## Claims

1. Disposable anti-epidemic garment consisting of a pant part having closed foot sections (2a, 2b) and being made of liquid-impermeable plastic, and an upper part made of liquid-impermeable plastic, sleeves of which end in gloves (6, 7) in a closed fashion and chest-sided sections (5a, 5b) of which are laterally elongated for mutual attachment after enclosing the upper part of the body, **characterized in that**
the pant part of said anti-epidemic garment consists of a pair of dungarees (1) which pass from a band (3) into a front and a rear flap (4) in order to attach them to the body of a person, and **in that** the upper part consists of a long-sleeved jacket (5), which is drawable over the band (3) of said pair of dungarees (1) and which is sealable and attachable to the pair of dungarees.

2. Disposable anti-epidemic garment according to claim 1, **characterized in that** the front and the rear flap (4) are tieable for attachment over one of the shoulders.

3. Disposable anti-epidemic garment according to claim 1 or 2, **characterized in that** the chest-sided sections (5a, 5b) of said long-sleeved jacket (5) are tieable with, preferably on the back of the person, or, by means of an adhesive tape, attachable to each other.

4. Disposable anti-epidemic garment according to one of the preceding claims, **characterized in that** the long-sleeved jacket (5) has a sealable hood.

5. Disposable anti-epidemic garment according to one of the preceding claims, **characterized in that** the plastic is thermally disposable.

6. Disposable anti-epidemic garment according to one of the preceding claims, **characterized in that** a thermoplastic film is provided as the plastic.

## Revendications

1. Vêtement anti-épidémie à usage unique, constitué par une partie formant pantalon comprenant des tronçons de pied refermés (2a, 2b) et réalisée en matière plastique étanche aux liquides, et par une partie supérieure en matière plastique étanche aux liquides dont les manches se terminent de façon fermée par des gants (6, 7) et dont les tronçons côté torse (Sa, 5b) sont prolongés latéralement pour une fixation mutuelle après entourage du buste,
**caractérisé en ce que**
la partie formant pantalon du vêtement anti-épidémie est constituée par une salopette (1) qui, à partir d'une ceinture (3), se transforme en un pont avant et en un pont arrière (4) pour la fixation sur le corps d'une personne, et la partie supérieure est constituée par une veste à manches longues (5) susceptible d'être tirée au-delà de la ceinture (3) de la salopette (1) et d'être fixée de façon étanchée sur la salopette.

2. Vêtement anti-épidémie à usage unique selon la revendication 1, **caractérisé en ce que** le pont avant et le pont arrière (4) peuvent être noués pour la fixation au-dessus de l'une des deux épaules.

3. Vêtement anti-épidémie à usage unique selon l'une ou l'autre des revendications 1 et 2, **caractérisé en ce que** les tronçons côté torse (Sa, 5b) de la veste à manches longues (5) peuvent être noués l'un avec l'autre ou être fixés l'un sur l'autre par un ruban collant pour la fixation de préférence sur le dos de la personne.

4. Vêtement anti-épidémie à usage unique selon l'une quelconque des revendications précédentes, **caractérisé en ce que** la veste à manches longues (5) comprend une capuche susceptible d'être fermée.

5. Vêtement anti-épidémie à usage unique selon l'une quelconque des revendications précédentes, **caractérisé en ce que** la matière plastique peut être détruite par voie thermique.

6. Vêtement anti-épidémie à usage unique selon l'une quelconque des revendications précédentes, **caractérisé en ce qu'**il est prévu un film thermoplastique à titre de matière plastique.
